# EUROPÄISCHE PATENTSCHRIFT

(11) **EP 1 769 858 B1**
(45) Veröffentlichungstag und Bekanntmachung des Hinweises auf die Patenterteilung: **15.10.2008**
(21) Anmeldenummer: 06018242.5
(22) Anmeldetag: 31.08.2006
(51) Int. Cl.: B21D 11/07, B21F 1/00

(54) **Biegemaschine, insbesondere Seilbiegemaschine**
Bending device, in particular cable bending device
Dispositif de cintrage, en particulier dispositif de cintrage de câbles

(30) Priorität: 30.09.2005 DE 102005047078
(43) Veröffentlichungstag der Anmeldung: 04.04.2007
(73) Patentinhaber: Trumer Schutzbauten GesmbH, 5110 Oberndorf b. Salzburg (AT)
(72) Erfinder: Jäger, Daniel, 5201 Seekirchen (AT); Oichtner, Franz, 5110 Oberndorf (AT)
(74) Vertreter: Schmitz, Hans-Werner

(56) Entgegenhaltungen:
- WO-A-01/62411
- GB-A- 640 757
- JP-A- 5 076 949

## Beschreibung

Die Erfindung betrifft eine Biegemaschine, insbesondere in Form einer Seilbiegemaschine, gemäß dem Oberbegriff des Anspruchs 1. Eine solche Biegemaschine ist aus der GB-A-640757 bekannt.

Bei bekannten Biegemaschinen besteht das Problem, dass, in Vorschubrichtung des zu biegenden Material gesehen, nach der Biegeeinheit ein großer Platzbedarf besteht, da das gebogene Material, beispielsweise Drähte oder Seile, in diesen Bereich gefördert wird und sich dabei je nach Biegerichtung während des Fertigungsvorgangs schwenkend bewegt. Hieraus resultiert eine Verminderung des möglichen Ausstoßes.

Es ist daher Aufgabe der vorliegenden Erfindung, eine Biegemaschine zu schaffen, mit der es möglich ist, den Ausstoß gebogenen Materials auf einfache Art und Weise zu erhöhen.

Die Lösung dieser Aufgabe erfolgt durch die Merkmale des Anspruches 1.

Erfindungsgemäß ist eine Biegemaschine, insbesondere in Form einer Seilbiegemaschine, vorgesehen, die eine MaterialVorschubeinrichtung aufweist, die das Material, beispielsweise Drähte und/oder Seile, aus einem Vorratsbereich in Richtung auf eine Biegeeinheit fördert. Die Biegeeinheit ist, gesehen in Vorschubrichtung des Materials, hinter der Vorschubeinrichtung angeordnet. Die Vorschubeinrichtung fördert das zu biegende Material in die Biegeeinheit, in der dieses durch Verschwenken der Biegeeinheit gebogen wird. Die Verschwenkung der Biegeeinheit in eine Richtung ergibt hierbei eine entsprechende Biegung des Materials, während die Verschwenkung der Biegeeinheit in die jeweils andere Richtung eine entsprechend anders ausgerichtete Biegung ergibt, so dass es beispielsweise möglich ist, mit der erfindungsgemäßen Biegemaschine gebogene Seile oder Drähte mit einem mäandrierenden Verlauf herzustellen. Derartige mäandrierend gebogene Seile oder Drähte können beispielsweise zur Herstellung von Netzen verwendet werden.

Die Ausstoßerhöhung mit der erfindungsgemäßen Biegemaschine wird dadurch möglich gemacht, dass die MaterialVorschubeinrichtung wie auch die Biegeeinheit auf einen drehbaren Auflagetisch angeordnet sind, was zu einer gemeinsamen Drehung bei Drehung des Auflagetisches führt, die so ausgerichtet ist, dass das gebogene Material in Richtung auf den feststehenden Ablagetisch für das gebogene Material ausgerichtet werden kann. Dies bedeutet mit anderen Worten, dass das gebogene Material nach der Biegeeinheit nicht mehr während des Biegevorganges, beispielsweise eines langen Seils, in einem großen Raumwinkel schwenkend mitbewegt wird, sondern in Richtung des feststehenden Ablagetisches ausgerichtet wird und auf diesem allenfalls geringfügige durch den Biegevorgang hervorgerufene Ausschläge macht, die jedoch nicht über die Breite des Ablagetisches hinausreichen.

Die Unteransprüche haben vorteilhafte Weiterbildungen der Erfindung zum Inhalt.

Bevorzugterweise weist die Biegeeinheit zwei drehbar angeordnete Rollen auf, zwischen die das zu biegende Material gefördert werden kann und die durch Verschwenken in die eine oder andere Richtung die jeweilige Biegung des Materials bewirken.

Grundsätzlich ist es möglich, zwei Rollenanordnungen übereinander anzuordnen, die von der Vorschubeinrichtung mit Material versorgt werden, um den Ausstoß zu verdoppeln.

Ferner ist es möglich, dass die Drehachse der Rollen der Biegeeinheit und diejenige des Auflagetisches fluchten. Jedoch auch eine nicht-fluchtende Anordnung ist grundsätzlich denkbar.

Weitere Einzelheiten, Vorteile und Merkmale der Erfindung ergeben sich aus nachfolgender Beschreibung eines Ausführungsbeispiels anhand der beigefügten Zeichnung.

Die einzige Figur der Zeichnung zeigt eine schematisch stark vereinfachte Darstellung des Prinzips einer erfindungsgemäßen Biegemaschine 1, die insbesondere als Seilbiegemaschine ausgebildet sein kann.

Die Biegemaschine 1 weist eine Materialvorschubeinrichtung 2 auf, die Material 6, insbesondere in Form von Drähten oder Seilen, von einem Materialspeicher 9 in Richtung auf eine Biegeeinheit 3 vorschiebt. Die Vorschubrichtung mit einer Rollenanordnung 10 ist mit dem Pfeil V in der Zeichnung verdeutlicht, so dass sich ergibt, dass die Biegeeinheit 3 in dieser Vorschubrichtung V gesehen, hinter der Vorschubeinrichtung 2 angeordnet ist.

Die Vorschubeinrichtung 2 und die Biegeeinheit 3 sind auf einem Auflagetisch 4 befestigt, der entsprechend dem Doppelpfeil D_{AT} drehbeweglich gelagert ist. Hierfür weist der Auflagetisch 4 eine entsprechende Antriebseinrichtung auf, die in der Figur jedoch nicht näher dargestellt ist.

Die Biegeeinheit 3 wiederum weist im Beispielsfalle zwei Biegerollen 7 und 8 auf, die über einen weiteren Antrieb drehbeweglich entsprechend dem Doppelpfeil D_{BR} gelagert sind, wobei sich aus der Richtung der Schwenkbewegung entsprechend dieses Doppelpfeils die Biegerichtung des Materials ergibt.

Die Biegemaschine 1 ist ferner mit einem Ablagetisch 5 versehen, der feststehend angeordnet ist, so dass der Auflagetisch 4 eine Relativdrehung gegenüber diesem Ablagetisch 5 ausführen kann, die dazu führt, dass das gebogene Material 6' so ausgerichtet wird, dass es auf den Ablagetisch 5 zu liegen kommt, was die Ausstoßleistung der erfindungsgemäßen Biegemaschine 1 erheblich erhöht.

### Bezugszeichenliste

- 1: Biegemaschine
- 2: Vorschubeinrichtung
- 3: Biegeeinheit
- 4: Auflagetisch
- 5: Ablagetisch
- 6: Material (ungebogen)
- 6': Material (gebogen)
- 7: Biegerollen
- 8: Biegerollen
- 9: Materialvorrat
- 10: Rollenanordnung der Vorschubeinrichtung 2
- V: Vorschubrichtung
- D_{AT}: Drehrichtung des Auflagetisches 4
- D_{BR}: Drehrichtung der Biegerollen 7 und 8

## Patentansprüche

1. Biegemaschine (1), insbesondere Seilbiegemaschine,
- mit einer Materialvorschubeinrichtung (2);
- mit einer Biegeeinheit (3), die in Vorschubrichtung (V) gesehen hinter der Vorschubeinrichtung (2) angeordnet ist; und
- mit einem feststehenden Ablagetisch (5) für das gebogene Material (6')**, dadurch gekennzeichnet, dass** die Biegemaschine mit einem drehbaren Auflagetisch (4) versehen ist, auf dem die Vorschubeinrichtung (2) und die Biegeeinheit (3) angeordnet sind.

2. Biegemaschine nach Anspruch 1, **dadurch gekennzeichnet, dass** die Biegeeinheit (3) zwei drehbare und antreibbare Biegerollen (7, 8) aufweist.

3. Biegemaschine nach Anspruch 1 oder 2, **dadurch gekennzeichnet, dass** die Biegeeinheit (3) zwei übereinander angeordnete Biegerollenpaare für zwei separate Materialstränge aufweist.

4. Biegemaschine nach einem der Ansprüche 1 bis 3, **dadurch gekennzeichnet, dass** die Drehachse der Biegeeinheit (3) und die Drehachse des Auflagetisches (4) fluchten.

5. Biegemaschine nach einem der Ansprüche 1 bis 3, **dadurch gekennzeichnet, dass** die Drehachse der Biegeeinheit (3) und die Drehachse des Auflagetisches (4) versetzt sind.

## Claims

1. A bending machine (1), in particular cable bending machine, comprising
- a material feed device (2);
- a bending unit (3) which is arranged behind the feed device (2) when viewed in the direction of feed (V); and
- a stationary depositing table (5) for the bent material (6'), **characterized in that** the bending machine is provided with a rotatable supporting table (4) on which the feed device (2) and the bending unit (3) are arranged.

2. The bending machine of claim 1, **characterized in that** the bending unit (3) comprises two rotatable and drivable bending rollers (7, 8).

3. The bending machine of claim 1 or 2, **characterized in that** the bending unit (3) comprises two pairs of bending rollers arranged on top of one another for two separate material strings.

4. The bending machine of one of claims 1 to 3, **characterized in that** the axis of rotation of the bending unit (3) and the axis of rotation of the supporting table (4) align.

5. The bending machine of one of claims 1 to 3, **characterized in that** the axis of rotation of the bending unit (3) and the axis of rotation of the supporting table (4) are offset.

## Revendications

1. Machine de cintrage (1), en particulier machine de cintrage de câbles comprenant,
- un dispositif de pilotage de l'avance de matériau (2) ;
- une unité de cintrage (3), disposée en arrière du dispositif de pilotage de l'avance (2) par rapport au sens de l'avance (V) ; et
- une table de réception fixe (5) pour le matériau cintré (6'), **caractérisée en ce que** la machine de cintrage est dotée d'un plateau tournant (4), sur lequel le dispositif de pilotage de l'avance (2) et l'unité de cintrage (3) sont agencés.

2. Machine de cintrage selon la revendication 1, **caractérisée en ce que** l'unité de cintrage (3) présente deux rouleaux de cintrage (7, 8) tournant et pouvant être entraînés.

3. Machine de cintrage selon la revendication 1 ou 2, **caractérisée en ce que** l'unité de cintrage (3) présente deux paires de rouleaux de cintrage disposés l'un sur l'autre pour deux cordons de matériau séparés.

4. Machine de cintrage selon l'une quelconque des revendications 1 à 3, **caractérisée en ce que** l'axe de rotation de l'unité de cintrage (3) et l'axe de rotation du plateau (4) sont alignés.

5. Machine de cintrage selon l'une quelconque des revendications 1 à 3, **caractérisée en ce que** l'axe de rotation de l'unité de cintrage (3) et l'axe de rotation du plateau (4) sont en quinconce.
